# EUROPÄISCHE PATENTANMELDUNG

(11) **EP 0 255 117 A1**
(43) Veröffentlichungstag der Anmeldung: **03.02.1988**
(21) Anmeldenummer: 87110952.6
(22) Anmeldetag: 28.07.1987
(51) Int. Cl.: G08B 17/10

(54) **Rauchmelder zur Bradfrüherkennung**

(30) Priorität: 31.07.1986 DE 3625968
(71) Anmelder: SIEMENS AKTIENGESELLSCHAFT, 80333 München (DE)
(72) Erfinder: Kaiser, Klaus, D-8000 München 60 (DE); Thilo, Peer, Dr.-Ing., D-8000 München 71 (DE)

(57) **Zusammenfassung**

Der Rauchmelder zur Brandfrüherkennung weist u.a. ein Gehäuse auf, in dem sich eine Meßkammer befindet und eine das Gehäuse bzw. den Melder mit Meßkammer abdeckende Abdeckkappe. Das Gehäuse (GH) und die Abdeckkappe (AK) bilden zusammen eine Lufteintrittsöffnung, die von einem nach außen hin offenen rotationssymmetrischen Trichter (T) gebildet ist, der sich zur Meßkammer (MK) hin verengt und ein Gitter (G bzw. g) aufweist. Der Querschnitt des Trichtermundes (TM) ist im Verhältnis zum Querschnitt des Trichterhalses (TK) groß. Das Gitter kann entweder am Trichtermund (TM) oder am Trichterhals (TH) angeordnet sein.

## Beschreibung

Die Erfindung bezieht sich auf einen Rauchmelder zur Brandfrüherkennung mit einer in einem Gehäuse befindlichen Meßkammer und einer Abdeckkappe.

Zur Brandfrüherkennung werden vorwiegend Rauchmelder verwendet, die entweder nach dem Ionisationsprinzip oder nach dem Streulichtprinzip arbeiten. Bei beiden Brandmeldertypen befindet sich das eigentliche Meßsystem und die zugehörige Meßkammer geschützt innerhalb eines Gehäuses, das sehr häufig mit einem Gehäusedeckel bzw. (-kappe) versehen ist. Dem Gehäuse kommt die Aufgabe zu, einerseits den Rauch möglichst ungehindert eindringen zu lassen, andererseits aber störende Einflüsse, wie Staub, Fremdlicht im Falle des Streulichtmelders oder Wind im Falle des Ionisationsmelders möglichst gut abzuschirmen. Besondere Schwierigkeiten ergeben sich hierbei bei niedrigen Strömungsgeschwindigkeiten, wie sie bei Schwelbränden auftreten, um Rauch in den Melder, d.h. in die Meßkammer, zu transportieren. Unterhalb einer bestimmten Strömungsgeschwindigkeit der Luft bricht die Strömung im Melder zusammen und der Rauchtransport erfolgt daher nur noch sehr langsam durch Diffusion. Dies hat den Nachteil, daß insbesondere Schwellbrände nicht hinreichend früh erkannt werden können.

Für das Eindringen des Rauchs sind bei automatischen Brandmeldern eine Vielzahl von unterschiedlichen Gehäusen bekannt, die alle auf dem Prinzip eines Labyrinths beruhen, welches die Strömungsgeschwindigkeit im Melder gegenüber der Strömungsgeschwindigkeit außerhalb des Melders wesentlich reduziert. Dabei sind diese Melder nach außen hin entweder "offen" und damit für niedrige Strömungsgeschwindigkeiten, wie dies bei Schwellbränden der Fall ist, geeignet, jedoch störanfällig. Ist die Meßkammer durch das Gehäuse nach außen hin mehr "geschlossen", so ist der Melder gegen Störeinflüsse sicher, aber bei Schwelbränden sehr langsam bzw. unempfindlich.

Aufgabe der Erfindung ist es, einen eingangs beschriebenen Rauchmelder so auszugestalten, daß er ein verbessertes Eindringverhalten bzw. eine höhere Empfindlichkeit bei Schwelbränden aufweist und die oben geschilderten Nachteile vermeidet.

Erfindungsgemäß wird diese Aufgabe dadurch gelöst, daß das Gehäuse und die Abdeckkappe zusammen eine Lufteintrittsöffnung bilden, die von einem nach außen hin offenen Trichter gebildet ist, der sich zur Meßkammer hin verengt und ein Gitter aufweist. Mit der erfindungsgemäßen Ausgestaltung der Lufteintrittsöffnung beim Rauchmelder werden die Strömungseigenschaften der Luft in vorteilhafter Weise genützt, insbesondere wenn der Trichter rotationssymmetrisch ausgebildet ist. Durch die trichterförmige Öffnung wird erreicht, daß bei niedriger Strömungsgeschwindigkeit die den Rauch tragende Luft im Verhältnis der Querschnitte von Trichtermund zu Trichterhals beschleunigt wird. Dadurch dringt in vorteilhafter Weise der Rauch sehr rasch in den Melder und damit in die Meßkammer ein. Dabei wird die kritische Geschwindigkeitsgrenze nicht unterschritten, bei der die Strömung im Melder zusammenbricht. Der Melder reagiert also sehr rasch auf Schwelbrände und ist daher für Schwelbrände sehr empfindlich. Ein weiterer Vorteil besteht darin, daß bei hoher Strömungsgeschwindigkeit an den Kanten des engen Trichterhalses Wirbel entstehen, die die einströmende Luft bremsen, so daß die Strömung im Trichter dann nicht beschleunigt wird.

Zweckmäßigerweise ist der Trichtermund gegenüber dem Trichterhals mit einem großen Einlaßquerschnitt versehen, so daß die oben schon genannten Vorteile erreicht werden. Das Gitter, das entweder am Trichtermund oder etwas weiter innen im Melder am Trichterhals angeordnet sein kann, dient einerseits zum Abhalten von Insekten und Fremdlicht. Andererseits hat das Gitter den Vorteil, insbesondere wenn es am Trichterhals angeordnet ist, daß auch am Gitter selbst Wirbel entstehen, die bei einer hohen Strömungsgeschwindigkeit die durchtretende Luft so stark bremsen, daß im Melder selbst eine ähnlich "langsam" strömende Luft herrscht wie bei herkömmlichen Meldern. Ein weiterer Vorteil besteht auch noch darin, daß auf diese Weise evtl. in der Luft mitgeführte Staubpartikel nicht in die Meßkammer gelangen, sondern vielmehr "ausgeschleudert" und an den Trichterwänden abgelagert werden.

Anhand der Zeichnung wird die Erfindung erläutert. Dabei zeigen
Fig. 1 und 2 ein bekanntes Labyrinth herkömmlicher Melder und
Fig. 3 die erfindungsgemäße Ausbildung der Lufteintrittsöffnung eines Rauchmelders.

In Fig. 1 ist schematisch in Seitenansicht im Schnitt ein bekanntes Labyrinth LAB gezeigt, wie es durch Lamellen LA gebildet ist. Dabei kann ein Teil der Lamellen LA am Gehäuse GH selbst, ein anderer Teil der Lamellen an der Abdeckkappe AK angeordnet sein. Fig. 2 zeigt entsprechend dazu das bekannte Labyrinth in Draufsicht.

Fig. 3 zeigt schematisch die erfindungsgemäße Lufteintrittsöffnung eines Rauchmelders. Die für die Erfindung nicht relevanten Teile des Melders, wie Meldersockel, Meldermeßsystem, wurden nicht dargestellt. Innerhalb des Gehäuses GH befindet sich die Meßkammer MK. Das Gehäuse GH bzw. der Melder ist mit der Abdeckkappe AK und damit auch die Meßkammer MK abgedeckt. Die Lufteintrittsöffnung ist von einem rotationssymmetrischen Trichter T gebildet, der außen einen relativ großen Trichtermund TM besitzt. Im Inneren ist der Trichterhals TH im Verhältnis zum Trichtermund sehr klein. Das Gitter kann entweder am Trichterhals, mit g bezeichnet, oder am Trichtermund, mit G bezeichnet, bzw. dazwischen angeordnet sein. Die mit der erfindungsgemäßen Ausgestaltung der Meldereintrittsöffnung erreichten Vorteile wurden oben bereits beschrieben.

## Patentansprüche

1. Rauchmelder zur Brandfrüherkennung mit einer in einem Gehäuse (GH) befindlichen Meßkammer (MK) und einer Abdeckkappe (AK),
**dadurch gekennzeichnet**, daß das Gehäuse (GH) und die Abdeckkappe (AK) zusammen eine Lufteintrittsöffnung bilden, die von einem nach außen hin offenen Trichter gebildet ist, der sich zur Meßkammer (MK) hin verengt und ein Gitter (G bzw. g) aufweist.

2. Rauchmelder nach Anspruch 1,
**dadurch gekennzeichnet**, daß der Trichter rotationssymmetrisch ausgebildet ist.

3. Rauchmelder nach Anspruch 1 oder 2,
**dadurch gekennzeichnet**, daß der Trichter (T) einen Trichtermund (TM) mit einem verhältnismäßig großen Einlaßquerschnitt und einen Trichterhals (TH) mit einem entsprechend kleinen Auslaßquerschnitt aufweist.

4. Rauchmelder nach Anspruch 1, 2 oder 3,
**dadurch gekennzeichnet**, daß das Gitter (G) am Trichtermund (TM) angeordnet ist.

5. Rauchmelder nach Anspruch 1, 2 oder 3,
**dadurch gekennzeichnet**, daß das Gitter (g) am Trichterhals (TH) angeordnet ist.

6. Rauchmelder nach Anspruch 1,2 oder 3,
**dadurch gekennzeichnet**, daß das Gitter zwischen Trichtermund (TM) und Trichterhals (TH) angeordnet ist.
